# EUROPÄISCHE PATENTSCHRIFT

(11) **EP 2 043 487 B1**
(45) Veröffentlichungstag und Bekanntmachung des Hinweises auf die Patenterteilung: **25.11.2009**
(21) Anmeldenummer: 07764747.7
(22) Anmeldetag: 20.06.2007
(51) Int. Cl.: A47G 9/06, A45C 13/00

(54) **Decke mit Tasche**
Blanket with bag
Couverture avec sacoche

(30) Priorität: 21.06.2006 DE 202006009804 U
(43) Veröffentlichungstag der Anmeldung: 08.04.2009
(73) Patentinhaber: Scheicht, Michael, 60385 Frankfurt am Main (DE); Feuerbach, Gerhard, 60385 Frankfurt (DE)
(72) Erfinder: Scheicht, Michael, 60385 Frankfurt am Main (DE); Feuerbach, Gerhard, 60385 Frankfurt (DE)
(74) Vertreter: Müller, Eckhard
(86) Internationale Anmeldenummer: PCT/EP2007/005425
(87) Internationale Veröffentlichungsnummer: WO 2007/147579

(56) Entgegenhaltungen:
- DE-U1- 8 506 977
- DE-U1-202005 007 105
- GB-A- 1 407 484
- US-A- 5 774 912

## Beschreibung

Die Erfindung bezieht sich auf eine um eine Tasche gewickelt mitgeführte, erweiterbare Decke mit dieser Tasche gemäß dem Oberbegriff des Anspruchs 1.

Handelsübliche Picknickdecken bzw. Decken haben eine einfache Einfassung. Sie werden, um die Liegefläche zu erweitern, einfach mit weiteren Decken überlappend oder auch nur nebeneinander gelegt. Wenn sie verrutschen, sitzt man im Gras oder Dreck und beschmutzt sich die Kleidung.

Um sie zu transportieren, werden sie gefaltet und gerollt und mit einem Gurt über der Schulter getragen oder in einer Tasche oder einem Rucksack verstaut. Hierdurch ergibt sich ein zusätzlicher Gegenstand, der mitgeführt werden muss.

Aus der DE-GB 1 407 484 A ist eine Decke mit Tasche mit den Merkmalen des Oberbegriffs des Anspruchs 1 bekannt, mit einer um eine Tasche gewickelt mitgeführte, erweiterbare Decke. Die Decke ist um die Tasche gewickelt und mittels einer oberen oder unteren Reißverschlusshälfte an an der Tasche vorgesehenen Reißverschlusshälften befestigbar.

Aus der DE 20 2005 007 105 U1 ist eine Decke zur Nutzung im Freien mit rechteckiger Grundfläche bekannt, die an allen vier Seiten Reißverschlusshälften aufweist, so dass Decken gleicher Machart an den Seiten miteinander verbunden werden, indem baugleiche Reißverschlüsse aneinander gefügt werden, so dass die Liegefläche flexibel auf die Anzahl der Personen eingestellt werden kann.

Der Erfindung liegt das Problem zugrunde, eine um eine Tasche gewickelt mitgeführte, erweiterbare Decke mit dieser Tasche anzugeben, mit Verbindungsmöglichkeiten zum Anfügen weiterer Decken und zur Verbindung mit der Tasche.

Dieses Problem wird gelöst durch eine um eine Tasche gewickelt mitgeführte, erweiterbare Decke mit dieser Tasche mit den Merkmalen des Anspruchs 1.Vorteilhafte Ausgestaltungen sind Gegenstand der Unteransprüche.

Mit der Erfindung wird eine Decke mit Verbindungsmöglichkeiten, vorzugsweise Reißverschlüssen an den Seiten, zur Verfügung gestellt, wodurch sich die Decken untereinander und mit der Tasche verbinden lassen. Durch die Reißverschlusshälften an allen vier Seiten der Decke lassen sich beliebig viele Decken miteinander verbinden.

Dadurch, dass die Decke an allen vier Seiten Verbindungsmittel aufweist, lassen sich mehrere Decken miteinander verbinden. Hierdurch ist es ermöglicht, dass die Decke im aufgefalteten Zustand durch Anfügen weiterer Decken unendlich erweitert werden kann. Im zusammengefalteten Zustand lässt sich die Decke platzsparend an der Tasche befestigen.

Mit den Reißverschlusshälften C und D wird die Decke an der Tasche befestigt. Die Länge der Decke, also der Abstand zwischen den Reißverschlusshälfte C und D entspricht dem umlaufenden Abstand von Reißverschlusshälfte C und D an der Tasche. Die Decke kann hierzu ein- oder mehrfach gefaltet um die Tasche gelegt sein, wodurch sich andere Taschenformate ergeben.

Anstelle der Reißverschlüsse lässt sich die Decke auch mit Klettband, Druckknöpfen und deren Unterarten, Cabrio-Verschlüssen sowie Knöpfen mit den anderen Decken verbinden oder an der Tasche befestigen.

Ein Ausführungsbeispiel der Erfindung wird anhand der Figuren 1 bis 8 erläutert.

### Es zeigen:

- Fig. 1, Fig. 1.1: die Decke im ausgelegten Zustand,
- Fig. 2: die Decke im gefalteten Zustand von vorne,
- Fig. 2.1: die Decke mit verschlossenem Reißverschluss auf der Rückseite,
- Fig. 3: aneinander gezippte Decken,
- Fig. 4: eine offene Tasche vor Anbringung der Decke,
- Fig. 5: das Anbringen der Decke an der Tasche mittels der einen Reißverschlusshälfte,
- Fig. 6: das Umwickeln der Tasche mit der Decke,
- Fig. 7: die Tasche mit umwickelter Decke gemäß der Erfindung in einer perspektivischen Seitenansicht,
- Fig. 7.1: die Tasche gemäß Figur 7 in einer anderen Seitenansicht,
- Fig. 7.2: die Tasche gemäß Figur 7 in einer stirnseitigen Ansicht und
- Figuren 8 bis 8.2: die Zuordnung der Abschnitte der Decke beim Umwickeln an der Tasche.

In den Figuren 1 und 1.1 ist die Decke im ausgelegten Zustand mit den Reißverschlusshälften A und B an den Längsseiten und C und D an den kurzen Seiten sowie die in gestrichelten Linien dargestellten Faltlinien gezeigt. Die Reißverschlusshälften C und D sind bei dieser Ausführungsform nur halb so lang wie die Seite der Decke breit ist und mittig auf dieser vernäht. Dies ermöglicht, wie in Figur 1.1 gezeigt, dass die Teile x1 und x2 nach innen geschlagen und mit den langen Reißverschlussteilen A und B verbunden werden können.

Der gefaltete Zustand der Decke von vorne ist in Figur 2 und in Figur 2.1 die Decke mit verschlossenem Reißverschluss auf der Rückseite gezeigt.

Durch die Reißverschlusshälften A, B, C und D an allen vier Seiten der Decken, lassen sich beliebig viele Decken miteinander verbinden, wie dies in Figur 3 mit aneinander gezippten Decken mit horizontaler Verbindung an den Reißverschlusshälften A-B-A-B ... und vertikaler Verbindung an den Reißverschlusshälften C-D-C-D ... dargestellt ist.

Mit den Reißverschlusshälften C und D wird die Decke an der Tasche befestigt. Dabei zeigt Figur 4 eine offene Tasche vor Anbringen der Decke. Mit den Reißverschlusshälften C und D wird die Decke an der Tasche befestigt. Dies ist in den Figuren 5 bis 8.2. dargestellt. Die Länge der Decke, also der Abstand L1 bis L5, entsprechend der Gesamtlänge L der Decke zwischen den Reißverschlusshälften C und D, entspricht dem umlaufenden Abstand von Reißverschlusshälfte C und D an der Tasche, wie dies aus Figuren 8 bis 8.1 ersichtlich ist. Die Decke kann hierzu ein- oder mehrfach gefaltet um die Tasche gelegt sein, wodurch sich andere Taschenformate ergeben.

Nachdem die Decke an der Tasche mittels der Reißverschlussabschnitte C angebracht wurde (Fig. 5), erfolgt das Umwickeln der Tasche mit der Decke bei geschlossenen Reißverschlussabschnitten C, aber noch offenen Reißverschlussabschnitten D.

In den Figuren 7, 7.1 und 7.2 sind auch die Reißverschlussabschnitte D geschlossen, wobei die Decke die Tasche umwickelt.

## Patentansprüche

1. Um eine Tasche gewickelt mitgeführte, erweiterbare Decke mit dieser Tasche, wobei die Decke an allen vier Seiten Verbindungsmittel aufweist, wodurch mehrere Decken miteinander verbunden werden können und wobei die Decke mittels des oberen (C) und unteren Verbindungsmittels (D) an der Tasche befestigbar ist, **dadurch gekennzeichnet, dass** die Decke im gefalteten Zustand, indem die längsseitigen Verbindungsmittel (A, B) miteinander verbunden sind, um die Tasche gewickelt ist.

2. Um eine Tasche gewickelt mitgeführte, erweiterbare Decke mit dieser Tasche nach Anspruch 1, **dadurch gekennzeichnet, dass** die Decke an allen vier Seiten Reißverschlusshälften (A, B, C, D) aufweist zur Verbindung mehrerer Decken miteinander, wobei die Decke im gefalteten, um die Tasche gewickelten Zustand mit längsseitigen Reißverschlusshälften (A, B) miteinander verbunden und mittels der oberen (C) und unteren Reißverschlusshälfte (D) an an der Tasche vorgesehenen Reißverschlusshälften (C, D) befestigbar ist.

3. Um eine Tasche gewickelt mitgeführte, erweiterbare Decke mit dieser Tasche nach Anspruch 1, **dadurch gekennzeichnet, dass** die Decke auch mit Klettband, Druckknöpfen und deren Unterarten, Cabrioverschlüssen sowie Knöpfen mit anderen Decken verbindbar oder an der Tasche befestigbar ist.

4. Um eine Tasche gewickelt mitgeführte, erweiterbare Decke mit dieser Tasche nach einem der vorhergehenden Ansprüche, **dadurch gekennzeichnet, dass** die Decke außen an der Tasche befestigt wird.

5. Um eine Tasche gewickelt mitgeführte, erweiterbare Decke mit dieser Tasche nach einem der Ansprüche 1, 2 und 4, **dadurch gekennzeichnet, dass** die Reißverschlusshälften (C, D) zur Befestigung mit der Tasche nur einen Teil der Seitenlänge der Decke abdecken, an der sie mittig befestigt sind.

6. Um eine Tasche gewickelt mitgeführte, erweiterbare Decke mit dieser Tasche nach einem der Ansprüche 1, 2, 4, 5, **dadurch gekennzeichnet, dass** die Länge der Reißverschlusshälften (C) und (D) zur Befestigung an der Tasche genau halb so lang sind, wie die Seitenlänge der Decke, an der sie mittig befestigt sind.

7. Um eine Tasche gewickelt mitgeführte, erweiterbare Decke mit dieser Tasche nach einem der Ansprüche 1, 2, 4 bis 6, **dadurch gekennzeichnet, dass** die Länge der Decke zwischen den Reißverschlusshälften (C) und (D) den umlaufenden Abstand von Reißverschlusshälfte (C) und (D) an der Tasche entspricht, wobei die Decke ein- oder mehrfach gefaltet um die Tasche gewickelt sein kann.

## Claims

1. Portable, extendable blanket wound around a bag, together with this bag, wherein the blanket has connecting means at all four sides whereby several blankets can be connected together and wherein the blanket is fastenable by way of the upper connecting means (C) and lower connecting means (D) to the bag, **characterised in that** the blanket in the folded state, in which the longitudinal-side connecting means (A, B) are connected together, is wound around the bag.

2. Portable, extendable blanket wound around a bag, together with this bag, according to claim 1, **characterised in that** the blanket has at all four sides zip fastener halves (A, B, C, D) for connection of several blankets together, wherein the blanket in the state of being folded and wound around the bag is connected together by longitudinal-side zip fastener halves (A, B) and fastenable by means of the upper zip fastener half (C) and lower zip fastener half (D) to zip fastener halves (C, D) provided at the bag.

3. Portable, extendable blanket wound around a bag, together with this bag, according to claim 1, **characterised in that** the blanket is also connectible with other blankets or fastenable to the bag by hook-and-burr fastener strips, press studs and subcategories thereof, cabriolet hood fasteners as well as studs.

4. Portable, extendable blanket wound around a bag, together with this bag, according to any one of the preceding claims, **characterised in that** the blanket is fastened at the outside to the bag.

5. Portable, extendable blanket wound around a bag, together with this bag, according to any one of claims 1, 2 and 4, **characterised in that** the zip fastener halves (C, D) for fastening to the bag cover only a part of the side length of the blanket, to which they are fastened centrally.

6. Portable, extendable blanket wound around a bag, together with this bag, according to any one of claims 1, 2, 4 and 5, **characterised in that** the length of the zip fastener halves (C and D) for fastening to the bag are exactly half as long as the side length of the blanket, to which they are fastened centrally.

7. Portable, extendable blanket wound around a bag, together with this bag, according to any one of claims 1, 2, 4 to 6, **characterised in that** the length of the blanket between the zip fastener halves (C and D) corresponds with the encircling spacing of zip fastener halves (C and D) to the bag, wherein the blanket is folded once or several times in order to be able to be wound around the bag.

## Revendications

1. Couverture pouvant être étendue, emportée enroulée autour d'une poche, comprenant cette poche, la couverture présentant des moyens d'attache sur tous les quatre côtés, de sorte que plusieurs couvertures puissent être attachées les unes aux autres, et la couverture pouvant être fixée à la poche au moyen du moyen d'attache supérieur (C) et du moyen d'attache inférieur (D), **caractérisée en ce que** la couverture, dans l'état plié, dans lequel les moyens d'attache (A, B) sont attachés les uns aux autres, est enroulée autour de la poche.

2. Couverture pouvant être étendue, emportée enroulée autour d'une poche, comprenant cette poche, selon la revendication 1, **caractérisée en ce que** la couverture présente, sur tous les quatre côtés, des moitiés de fermeture à glissière (A, B, C, D) pour attacher plusieurs couvertures les unes aux autres, la couverture dans l'état plié, enroulé autour de la poche, étant attachée à elle même par des moitiés de fermeture à glissière du côté longitudinal (A, B) et pouvant être fixée au moyen des moitiés de fermeture à glissière supérieure (C) et inférieure (D) à des moitiés de fermeture à glissière (C, D) prévues sur la poche.

3. Couverture pouvant être étendue, emportée enroulée autour d'une poche, comprenant cette poche, selon la revendication 1, **caractérisée en ce que** la couverture peut aussi être attachée à d'autres couvertures ou être fixée à la poche par une bande de type velcro, par des boutons pression, et similaires, par des fermetures de type pour capotes de cabriolets, ainsi que par des boutons.

4. Couverture pouvant être étendue, emportée enroulée autour d'une poche, comprenant cette poche, selon l'une quelconque des revendications précédentes, **caractérisée en ce que** la couverture est fixée par l'extérieur à la poche.

5. Couverture pouvant être étendue, emportée enroulée autour d'une poche, comprenant cette poche, selon l'une quelconque des revendications 1, 2 et 4, **caractérisée en ce que** les moitiés de fermeture à glissière (C, D) pour la fixation de la poche ne recouvrent qu'une partie de la longueur latérale de la couverture à laquelle elles sont fixées centralement.

6. Couverture pouvant être étendue, emportée enroulée autour d'une poche, comprenant cette poche, selon l'une quelconque des revendications 1, 2, 4, 5, **caractérisée en ce que** la longueur des moitiés de fermeture à glissière (C) et (D) pour la fixation de la poche sont exactement à moitié aussi longues que les longueurs latérales de la couverture à laquelle elles sont fixées centralement.

7. Couverture pouvant être étendue, emportée enroulée autour d'une poche, comprenant cette poche, selon l'une quelconque des revendications 1, 2, 4 à 6, **caractérisée en ce que** la longueur de la couverture entre les moitiés de fermeture à glissière (C) et (D) correspond à la distance du pourtour des moitiés de fermeture à glissière (C) et (D) sur la poche, la couverture pouvant être enroulée autour de la poche de manière pliée une ou plusieurs fois.
